# EUROPÄISCHE PATENTANMELDUNG

(11) **EP 1 944 831 A1**
(43) Veröffentlichungstag der Anmeldung: **16.07.2008**
(21) Anmeldenummer: 07100398.2
(22) Anmeldetag: 11.01.2007
(51) Int. Cl.: H01R 4/36

(54) **Kontaktelement mit einem Anschluss für Heizdrähte**

(71) Anmelder: Georg Fischer Wavin AG, 8201 Schaffhausen (CH)
(72) Erfinder: Gubler, Roman, 8500, Frauenfeld (CH); Pylarski, Dirk, 78224, Singen (DE)
(74) Vertreter: Weiss, Wolfgang

(57) **Zusammenfassung**

Es wird ein Kontaktelement (8,8') vorgeschlagen mit einem Anschluss für Heizdrähte (7) oder ähnliche sich dehnende elektrische Leiter, umfassend einen Anschlussbereich (9) zum Anschliessen eines Heizdrahtes (7) und einen Verbindungsbereich (10) zum Verbinden mit einer Strom- bzw. Spannungsquelle, wobei der Anschlussbereich (9) eine zylindrische Bohrung (13) aufweist, wobei im Anschlussbereich (9) eine Querbohrung (14) zur Aufnahme des Heizdrahtes (7) ausgebildet ist und wobei in der zylindrischen Bohrung (13) eine mit einer Federkraft beaufschlagbaren Kugel (18) zur Kontaktierung des Heizleiters (7) angeordnet ist.

## Beschreibung

Die Erfindung bezieht sich auf ein Kontaktelement mit einem Anschluss für Heizdrähte oder ähnliche sich dehnende elektrische Leiter, umfassend einen Anschlussbereich zum anschliessen eines Heizdrahtes und einen Verbindungsbereich zum verbinden mit einer Strom- bzw. Spannungsquelle, wobei der Anschlussbereich eine zylindrische Bohrung aufweist und wobei im Anschlussbereich eine Querbohrung zur Aufnahme des Heizdrahtes ausgebildet ist.

Im Rohrleitungsbau werden vermehrt auch bei grösseren Leitungsdurchmessern bis ca. 750 mm Rohrleitungen aus Kunststoff verwendet. Die einzelnen Enden der verschiedenen Rohrleitungsabschnitte werden mittels so genannten Elektroschweissmuffen miteinander zu einer Rohrleitung verbunden. An der Verbindungsstelle werden die Enden von jeweils zwei zum Muffeninnendurchmesser passenden Rohrleitungsabschnitten in die Muffe eingeschoben und zueinander ausgerichtet. Im Innenwandbereich der Elektroschweissmuffe ist ein Heizdraht in einer spulenförmigen Wicklung angeordnet. Diese Heizdrahtwicklung wird an einer Stromquelle angeschlossen. Der elektrische Widerstand des Heizdrahtes wird so gewählt, dass bei Stromdurchgang das Kunststoffmaterial der Muffeninnenseite und der Rohrleitungsaussenseite schmilzt und eine Schweissverbindung eingeht. Die Heizdrahtwicklung verbleibt nach dem Abkühlen in der Verbindungsstelle.

Für die Verbindung der Heizdrahtwicklung mit der Strom- bzw. Spannungsquelle sind an beiden Enden des Heizdrahtes Kontaktelemente notwendig, die ebenfalls in der Schweissmuffe verbleiben. Der relativ lang gewickelte Heizdraht dehnt sich mit steigender Temperatur zunehmend aus. Bereits nach der Herstellung, d.h. vor dem Zusammenbau, kann es zu einer Längenänderung des Heizdrahtes kommen. Der Verlauf des spulenförmig gewickelten Heizdrahtes kann, entweder als Folge der Dehnung oder als Folge der Verkürzung von der vorgesehenen Lage in der spulenförmige Wicklung abweichen. Auch der Durchmesser der Schweissmuffe kann sich durch Temperaturänderungen verändern, was ebenfalls eine Drahtverkürzung oder -Verlängerung zur Folge hat. Wenn der Heizdraht im Freiraum innerhalb der Schweissmuffe im Bereich der Rohrleitungsenden vorsteht, kann der Heizdraht beim Zusammenbau beschädigt oder sogar abgeschnitten werden.

Aus der EP 892 462 B1 ist ein Kontaktelement für Litzenleiter bekannt, wobei der Litzenleiter in eine Querbohrung im Anschlussbereich eingeschoben wird und von einer Klemmschraube mit einer kegelförmigen Spitze eingeklemmt wird. Die Klemmschraube ist mit einem Innensechskant versehen und wird mit einem dazu passenden lnnensechskantschlüssel senkrecht zur Leiterachse eingeschraubt. Für einen einzelnen massiven Leiterdraht ist dieses Kontaktelement ungeeignet.

Ausgehend von diesem Stand der Technik ist es Aufgabe der Erfindung, ein Kontaktelement anzugeben, das eine positive oder negative Längenänderung des elektrischen Leiters zulässt, das möglichst einfach herzustellen ist und das bei den bestehenden verschiedenen Elektroschweissmuffen einfach und ohne Werkzeug eingesetzt werden kann.

Diese Aufgabe wird gelöst durch ein Kontaktelement mit einem Anschluss für Heizdrähte oder ähnliche sich dehnende elektrische Leiter, umfassend einen Anschlussbereich zum anschliessen eines Heizdrahtes und einen Verbindungsbereich zum verbinden mit einer Strom- bzw. Spannungsquelle, wobei der Anschlussbereich eine zylindrische Bohrung aufweist, wobei im Anschlussbereich eine Querbohrung zur Aufnahme des Heizdrahtes ausgebildet ist und wobei in der zylindrischen Bohrung eine mit einer Feder beaufschlagbaren Kugel zur Kontaktierung des Heizleiters angeordnet ist.

Bevorzugte Weiterbildungen der Erfindung ergeben sich aus den abhängigen Ansprüchen.

Es ist von Vorteil, dass die Verbindung zwischen dem Kontaktelement und dem Heizdraht ohne Werkzeug und ohne Löt- oder Schweissverfahren hergestellt werden kann. Dies wird dadurch erreicht, dass die Kugel zur Kontaktierung in der zylindrischen Bohrung des Kontaktelementes senkrecht federnd zur Querbohrung angeordnet ist.

Das Kontaktelement selbst kann auch möglichst einfach zusammengesetzt werden. Dies wird dadurch erreicht, dass die Kugel in der zylindrischen Bohrung des Anschlussbereiches in einem federnden Druckstück angeordnet ist.

Es ist auch von Vorteil, dass das Kontaktelement bei unterschiedlichen Grössen der Elektroschweissmuffe eingesetzt werden kann. Dies wird dadurch erreicht, dass das Kontaktelement aus einem Verbindungsbereich und einem Anschlussbereich zusammengesetzt ist, wobei der Anschlussbereich und der Verbindungsbereich eine zylindrische Innen- bzw. Aussenfläche mit aufeinander abgestimmten Durchmessern aufweisen.

Es ist weiter auch von Vorteil, dass das Kontaktelement an verschiedenen Rohrleitungsdurchmessern und Wandstärken einfach angepasst werden kann. Dies wird dadurch erreicht, dass bei gleich bleibender Länge des Verbindungsbereiches der Anschlussbereich eine an der Wandstärke angepasste Länge aufweist. Hiermit werden Herstellkosten und Lagerhaltungskosten reduziert.

Kern der Erfindung ist es, ein Kontaktelement für einen Leiterdraht anzugeben, der in allen Schritten des Herstellungsprozess und beim Einsatz auf der Baustelle unabhängig von Temperaturschwankungen die volle Beweglichkeit in der Richtung der Leiterachse behält, nicht bricht als Folge zu hoher Schrumpfkräfte und nicht gestaucht wird als Folge zu hoher Dehnkräfte.

Ein Ausführungsbeispiel der Erfindung wird anhand der Figuren beschrieben. Es zeigen:
Figur 1 eine perspektivische Sicht auf eine Elektroschweissmuffe mit dem erfindungsgemässen Kontaktelement,
Figur 2 einen Schnitt durch das Kontaktelement von Figur 1,
Figur 3 einen Schnitt durch den Verbindungsbereich des Kontaktelementes von Figur 2 und
Figur 4 einen Schnitt durch den Anschlussbereich des Kontaktelementes von Figur 2.

In Figur 1 ist eine Elektroschweissmuffe 1 zum Verbinden von Rohrleitungen aus thermoplastischen Kunststoffen perspektivisch dargestellt. Die Elektroschweissmuffe 1 hat einen Innendurchmesser, der nur geringfügig grösser ist als derAussendurchmesser der zu verbindenden Rohrleitungen. In Figur 1 ist als einfachstes Ausführungsbeispiel eine gerade Muffe abgebildet. Es sind jedoch auch andere Ausführungen, wie beispielsweise Winkelverbindungen, Verzweigungen oder Rohranbohrarmaturen möglich. Die Elektroschweissmuffe 1 weist, von Innen nach Aussen gesehen, zwei Wandbereiche 2,3 auf. Einen inneren ringförmigen Schweissbereich 2 und einen äusseren ringförmigen Verstärkungsbereich 3, der den Schweissbereich 2 ringförmig umschliesst und während des Schweissvorganges den Druck, der beim Schweissen erzeugt wird, aufnimmt und nach Innen auf die zu verbindende Rohrleitung leitet.

Auf der Innenfläche 5 des ringförmigen Schweissbereiches 2 ist in einer Nut 6 ein Heizdraht 7 in einer spulenförmigen Wicklung eingelegt. An beiden Enden der Elektroschweissmuffe 1 sind Kontaktelemente 8, 8' durch die Wandbereiche 2,3 hindurch angeordnet. Mittels der Kontaktelementen 8, 8' wird die Wicklung des Heizdrahtes 7 mit einer hier nicht abgebildeten Strom-Spannungsquelle verbunden. Die Kontaktelemente 8, 8' werden nach dem Zusammenpressen des Schweissbereiches 2 und des Verstärkungsbereiches 3 und nach dem Einlegen des Heizdrahtes 7 in die Muffe 1 mit dem Heizdraht 7 verbunden.

In den Figuren 2, 3 und 4 ist das Kontaktelement 8 mit einem Heizleiter 7 geschnitten dargestellt. Das Kontaktelement 8 besteht aus einem Anschlussbereich 9 und einem Verbindungsbereich 10. In Figur 3 ist der Verbindungsbereich 10 und in Figur 4 ist der Anschlussbereich für sich alleine dargestellt. Der Verbindungsbereich 10 und der Anschlussbereich 9 weisen zylindrische Innen- bzw. Aussenflächen auf, die eine genau definierte Bohrung 11 bzw. einen genau definierten Aussendurchmesser 12 aufweisen, die derart zueinander passen, dass die Teile durch Pressen oder nach Erwärmung des aussen liegenden Teiles zusammengesetzt werden können.

Der Anschlussbereich 9 weist eine zylindrische Bohrung 13 und eine Querbohrung 14 auf. Der Verbindungsbereich 10 ist grösstenteils massiv ausgebildet. Am Verbindungsbereich 10 kann die Strom-Spannungsquelle mittels handelsüblicher Steckverbinder angeschlossen werden. Der Verbindungsbereich 10 weist auf der Aussenseite am Umfang mehrere umlaufende Verzahnungen 15 auf, die derart ausgebildet sind, dass ein Ausziehen des Kontaktelementes 8 aus dem Kunststoff der Elektroschweissmuffe 1 verhindert wird. Ausser der Verzahnungen 15 sind auch Vorsprünge 16 ersichtlich, die ein Ausdrehen des Kontaktelementes 8 verhindern.

In der zylindrischen Bohrung 13 des Anschlussbereiches 9 ist ein Druckstück 17 mit einer federnden Kugel 18 eingepasst. Das Druckstück 17 ist ein einseitig geschlossener Behälter, in der eine hier nicht dargestellte Feder die Kugel 18 gegen einen Kragen 19 nach Aussen drückt. Das Druckstück 17 wird vor dem Zusammenbau des Anschlussbereiches 9 mit dem Verbindungsbereich 10 in die zylindrische Bohrung 13 eingebracht. Das Druckstück 17 ragt mit dem Kragen 19 und der Kugel 18 in die Querbohrung 14. Die Querbohrung 14 weist einen Durchmesser auf, der wesentlich grösser ist als der Durchmesser des Heizdrahtes 7. Hiermit wird erreicht, dass der Heizdraht 7 leicht federn und einfacher in die Querbohrung 14 eingeführt werden kann.

Die Federwirkung der Kugel 18 sorgt für eine gute Kontaktierung des Heizdrahtes 7 und lässt gleichzeitig eine Bewegung des Heizdrahtes 7, sowohl in axialer Richtung als auch unter einem leichten Winkel zur Achse der Querbohrung 14 und des Heizdrahtes 7 zu. Die Kontaktkraft, die von der Kugel 18 auf dem Heizdraht 7 ausgeübt wird, kann, je nach Grösse der Feder und des Kontaktelementes 1 zwischen 2 und 40 N liegen. Anstelle der Kugel 18 kann auch einen flächigen Körper mit einer ebenen Fläche mit einer Federkraft beaufschlagt werden. Auch eine zylindrische Fläche mit einem Radius, der mit dem Radius des Heizdrahtes 7 übereinstimmt, kann von der Federkraft senkrecht federnd auf dem Heizdraht 7 gedrückt werden. Das Kontaktelement 8, 8' wird bei dem Elektroschweissen lediglich ein Mal zur Stromleitung benutzt.

Die Länge Lv des Verbindungsbereiches 10 bleibt für einen variablen Durchmesser- und Wandstärkenbereich der verschiedenen Ausführungen der Elektroschweissmuffe 1 konstant. Lediglich die Länge La des Anschlussbereiches 9 nimmt mit zunehmender Wandstärke und variablem Durchmesser der Schweissmuffe 1 zu. Hiermit wird erreicht, dass für unterschiedliche Elektroschweissmuffen 1 mit unterschiedlichen Wandstärken weniger Einzelteile hergestellt und an Lager gehalten werden müssen.

Das hier beschriebene Kontaktelement 8 wird bevorzugt für die Kontaktierung von Heizleiter 7 in Elektroschweissmuffen 1 eingesetzt. Es kann jedoch auch für andere Anwendungen verwendet werden, bei denen der Leiterdraht 7, beispielsweise als Folge der Temperaturänderung und der damit zusammenhängenden Längenänderung, eine bestimmte Beweglichkeit aufweist oder aufweisen müsste. Eine Längenänderung kann hierbei als Schrumpfung oder Ausdehnung verstanden werden. Bei der Herstellung der Elektroschweissmuffen 1 entfällt der Vorgang des Lötens oder das Schweissen des Heizdrahtes 7 an dem Kontaktelement 8.

Der Heizdraht 7 ist nicht mehr an beiden Leiterenden fest eingespannt. Der Heizdraht 7 kann sich frei im Kontaktelement 8 bewegen, ohne einen Leitungsunterbruch zu erzeugen. Der Heizdraht 7 wird sich bei einer Verkürzung oder Verlängerung nicht mehr aus der Nut 6 der Elektroschweissmuffe 1 bewegen. Ein übermässiges Strecken oder Stauchen des Heizdrahtes 7, wobei der Heizdraht 7 im Freiraum im Inneren der Elektroschweissmuffe 1 hineinragen würde und die Einführung der Rohrleitungsenden behindern würde, wird verhindert. Auch ein Bruch durch zu hohe Zugkräfte bei einem beidseitig eingespannten Leiterdraht 7 wird verhindert.

## Patentansprüche

1. Kontaktelement (8,8') mit einem Anschluss für Heizdrähte (7) oder ähnliche sich dehnende elektrische Leiter, umfassend einen Anschlussbereich (9) zum Anschliessen eines Heizdrahtes (7) und einen Verbindungsbereich (10) zum Verbinden mit einer Strom- bzw. Spannungsquelle, wobei der Anschlussbereich (9) eine zylindrische Bohrung (13) aufweist und wobei im Anschlussbereich (9) eine Querbohrung (14) zur Aufnahme des Heizdrahtes (7) ausgebildet ist, **dadurch gekennzeichnet, dass** in der zylindrischen Bohrung (13) ein mit einer Federkraft beaufschlagbares Kontaktteil (18) zur Kontaktierung des Heizdrahtes (7) angeordnet ist.

2. Kontaktelement (8) mit einem Anschluss für Heizdrähte (7) nach dem Anspruch 1, **dadurch gekennzeichnet, dass** das Kontaktteil (18) als ein mit einer Kontaktfläche versehener Körper (18) ausgebildet ist.

3. Kontaktelement (8) mit einem Anschluss für Heizdrähte (7) nach mindestens einem der Ansprüche 1 oder 2, **dadurch gekennzeichnet, dass** das Kontaktteil (18) als eine Kugel (18) ausgebildet ist.

4. Kontaktelement (8) mit einem Anschluss für Heizdrähte (7) nach mindestens einem der Ansprüche 1 bis 3, **dadurch gekennzeichnet, dass** die Kugel (18) in der zylindrischen Bohrung (13) des Kontaktelementes (8) senkrecht federnd zur Querbohrung (14) angeordnet ist.

5. Kontaktelement (8) mit einem Anschluss für Heizdrähte (7) nach mindestens einem der Ansprüche 1 bis 4, **dadurch gekennzeichnet, dass** die Querbohrung (14) einen wesentlich grösseren Durchmesser als der Durchmesser des Heizdrahtes (7) aufweist.

6. Kontaktelement (8) mit einem Anschluss für Heizdrähte (7) nach mindestens einem der Ansprüche 1 bis 5, **dadurch gekennzeichnet, dass** die Kugel (18) in der zylindrischen Bohrung (13) des Anschlussbereiches (9) in einem federnden Druckstück (17) angeordnet ist.

7. Kontaktelement (8) mit einem Anschluss für Heizdrähte (7) nach mindestens einem der Ansprüche 1 bis 6, **dadurch gekennzeichnet, dass** die Kontaktkraft, die von der Kugel (18) auf dem Heizdraht (7) ausgeübt wird, 2 bis 40 N beträgt.

8. Kontaktelement (8) mit einem Anschluss für Heizdrähte (7) nach mindestens einem der Ansprüche 1 bis 7, **dadurch gekennzeichnet, dass** das Kontaktelement (8) zweiteilig ausgebildet ist, wobei der Verbindungsbereich (10) und der Anschlussbereich (9) zylindrische Innen- bzw. Aussenflächen aufweisen, die passgenau zu einander ausgebildet sind.

9. Kontaktelement (8) mit einem Anschluss für Heizdrähte (7) nach mindestens einem der Ansprüche 1 bis 8, **dadurch gekennzeichnet, dass** der Verbindungsbereich (10) am Umfang ausgebildete Vorsprünge (16) aufweist.

10. Kontaktelement (8) mit einem Anschluss für Heizdrähte (7) nach mindestens einem der Ansprüche 1 bis 9, **dadurch gekennzeichnet, dass** der Verbindungsbereich (10) am Umfang umlaufend ausgebildete Verzahnungen (15) aufweist.

11. Kontaktelement (8) mit einem Anschluss für Heizdrähte (7) nach mindestens einem der Ansprüche 1 bis 10, **dadurch gekennzeichnet, dass** die Länge (Lv) des Verbindungsbereiches (10) konstant bleibt für einen variablen Wandstärkenbereich der verschiedenen Elektroschweissmuffen (1).
